# EUROPÄISCHE PATENTSCHRIFT

(11) **EP 1 816 944 B1**
(45) Veröffentlichungstag und Bekanntmachung des Hinweises auf die Patenterteilung: **11.04.2012**
(21) Anmeldenummer: 05801291.5
(22) Anmeldetag: 17.10.2005
(51) Int. Cl.: A47L 15/50

(54) **SPÜLGUTTRÄGER FÜR EINE GESCHIRRSPÜLMASCHINE**
WASHING ITEMS SUPPORT FOR A DISHWASHER
PORTE-VAISSELLE POUR UN LAVE-VAISSELLE

(30) Priorität: 25.11.2004 DE 102004057018
(43) Veröffentlichungstag der Anmeldung: 15.08.2007
(73) Patentinhaber: BSH Bosch und Siemens Hausgeräte GmbH, 81739 München (DE)
(72) Erfinder: MAILÄNDER, Hans, 89522 Heidenheim/Brz. (DE)
(86) Internationale Anmeldenummer: PCT/EP2005/055299
(87) Internationale Veröffentlichungsnummer: WO 2006/056515

(56) Entgegenhaltungen:
- EP-A- 0 186 157
- EP-A- 1 275 336
- WO-A-03/055375
- PATENT ABSTRACTS OF JAPAN Bd. 2000, Nr. 24, 11. Mai 2001 (2001-05-11) -& JP 2001 190481 A (MATSUSHITA ELECTRIC IND CO LTD), 17. Juli 2001 (2001-07-17)

## Beschreibung

Die Erfindung betrifft einen Spülgutträger für eine Geschirrspülmaschine. Die Erfindung betrifft weiterhin eine Geschirrspülmaschine mit einem derart ausgebildeten Spülgutträger.

Aus der DE 43 09 915 A1 ist ein als Geschirrkorbeinsatz bezeichneter Spülgutträger bekannt, der an einem waagerecht in einem Spülbehälter der Geschirrspülmaschine verschiebbar gelagerten Geschirrkorb anbringbar ist. Der Spülgutträger ist mit bodenseitigen Haltern versehen, mit denen der Geschirrkorbeinsatz lösbar an den Geschirrkorb ankoppelbar ist. Der Geschirrkorbeinsatz reicht dabei von einer nach oben gerichteten Seitenwand zur parallel gegenüberstehenden Seitenwand des Geschirrkorbs, so dass auf diese Weise langgestreckte Spülgutteile, z.B. Besteckteile und andere langstielige Teile, anordenbar sind. Mit dem Begriff "Seitenwand" kann auch die vordere Wand des Geschirrkorbes und entsprechend die hintere Wand des Geschirrkorbes, gesehen aus Sicht des Gerätebenutzers bei geöffneter Geschirrspülmaschine, gemeint sein. Der Spülgutträger ist prinzipiell auch für die Ablage von großflächigen, flach auftragenden Spülgutteilen, z.B. Tassen, kleine Schüsseln, Gläser und dergleichen verwendbar.

Als Nachteil ist jedoch anzusehen, dass das zu spülende Besteck weitgehend unsortiert und nur wahllos flach zum Spülen in dem Besteckkorb abgelegt werden kann. Hierdurch und durch die mechanische Wasserwirkung beim Spülen tritt eine gegenseitige Berührung der einzelnen Besteckteile beim Reinigungsvorgang auf, wodurch sich Schattenzonen beim Spülen ergeben, so dass das Besteck an den jeweiligen Berührungsstellen bzw. an den jeweiligen Schattenzonen nicht optimal gespült werden kann. Dies trifft insbesondere für aufeinanderliegende Löffel zu. Ein weiterer Nachteil ist auch darin zu sehen, dass sich durch die flache Ablage der Besteckteile vorzugsweise in den Laffen der Löffel und dergleichen Wasser ansammelt, welches beim Trocknen des Bestecks nach dem Spülen nur durch viel Wärmeenergiezufuhr, da das Wasser nicht ablaufen konnte, entfernt werden kann. Hierbei bleiben in der Regel jedoch unerwünschte Wasser- oder Trockenflecken an den Besteckteilen zurück.

Die DE 296 18 924 U1 schlägt deshalb vor, an einem Geschirrkorb eine Auflagefläche anzuordnen, welche zumindest teilweise um eine horizontale Achse schwenkbar und bei unterschiedlichen Neigungswinkeln arretierbar ist. Hierdurch wird eine Ablage für altetnativ sowohl langstielige als auch niedrige flächige Spülgutteile geschaffen, so dass diese sowohl besonders gut spülbar als auch besonders gut trockenbar sind. Die Auflagefläche ist durch Arretieren bei unterschiedlichen Neigungswinkeln zum Anordnen entsprechendem Spülgut verstellbar. So soll bei einer Verwendung der Auflagefläche für langstielige Spülgutteile (Besteckteile) eine horizontale Anordnung vorgesehen werden. Durch das gleichmäßige Verteilen der Spülgutteile auf der Auflagefläche, ohne dass sie übereinanderrollen bzw. -rutschen, ist ein optimales Spül- und Trocknungsergebnis jedoch nicht gewährleistet, da dort die gleichen Nachteile, wie vorstehend beschrieben, auftreten.

Ein besseres Spül- und Trocknungsergebnis ist durch Geschirrspülmaschinen gegeben, bei denen aus dem Spülraum ein Besteckkorb herausziehbar angeordnet ist.

Durch das Vorsehen einer Besteckaufnahme in dem Besteckkorb wird ein sortiertes Einordnen der einzelnen Besteckteile möglich, durch welches das Reinigungsergebnis unter Einsparung an Energie gesteigert werden kann.

Ein derartiger Spülgutträger ist aus der EP 0 186 157 B1 bekannt. Die vorgeschlagenen Besteckaufnahmen in Form von Besteckhaltern und Besteckauflagen ermöglichen eine vereinzelte und jeweils auf der Seite liegende Aufnahme der Besteckteile. Hierdurch können sich durch das beim Reinigen und Trocknen auf der Seite liegende und sich gegenseitig nicht berührende Besteck keine Wassernester in den Löffellaffen oder dergleichen bilden. Das Spülwasser kann ungehindert restlos von den Besteckteilen abfließen, so dass nur noch der erwünschte dünne Wasserfilm auf der Besteckoberfläche nach dem Spülen verbleibt, welcher schnell und ohne großen Energieaufwand fleckenfrei während des Trocknungsvorgangs verdunsten kann. Dadurch kann auch die Trocknungsprogrammzeit erheblich verkürzt werden. Nachteil des in dieser Druckschrift beschriebenen Spülgutträgers ist jedoch die Unflexibilität beim Einräumen desselben, da die Besteckaufnahmen im Hinblick auf das Einsortieren von Besteckteilen, wie Messer, Gabel, Löffel und dergleichen optimiert sind. Besteckteile, wie z.B. Fleischgabeln, Kochlöffel, Salatbesteck und ähnliche müssen hingegen wahllos flach zum Spülen in dem Besteckkorb abgelegt werden.

Aus der WO 03/055375 A1 ist ein Besteckkorb zum im Wesentlichen waagerechten Aufnehmen von Besteck für den Einsatz in einer Geschirrspülmaschine mit einem Bodenbereich zur Auflage der Besteckteile bekannt. Dabei ist im Bodenbereich mindestens ein Shwenkgelenk so angeordnet und ausgebildet, dass wenigstens ein Teilbereich des Bodenbereichs gegenüber einem Restbereich des Bodens schwenkbar ist.

Aus der JP 2001 190481 A ist ein Geschirrkorb bekannt, der gegenüber der Horizontalen geneigte Auflageflächen für Spülgut aufweist.

Der Erfindung liegt die Aufgabe zugrunde, einen Spülgutträger anzugeben, der universell einsetzbar ist, ein leichtes und bequemes Einsortieren von Besteckteilen und anderem Spülgut ermöglicht und dabei ein hervorragendes Spül- und Trocknungsergebnis liefert.

Die gestellte Aufgabe wird erfindungsgemäß durch einen Spülgutträger mit den Merkmalen des Patentanspruches 1 sowie eine Geschirrspülmaschine mit den Merkmalen des Patentanspruches 10 gelöst.

Vorteilhafte Ausgestaltungen gehen aus den abhängigen Patentansprüchen hervor.

Der erfindungsgemäße Spülgutträger für eine Geschirrspülmaschine umfasst einen ersten als Besteckaufnahme ausgebildeten Aufnahmebereich, auf dem Besteckteile liegend ablegbar sind, einen zweiten Aufnahmebereich für Spülgut, z. B. Tassen, kleine Schüsseln, niedrige Gläser oder Besteckteile, mit wenigstens einem Spülguthalter, wobei der wenigstens eine Spülguthalter über eine gegenüber der Horizontalen geneigte oder neigbare Auflagefläche für das Spülgut verfügt und der erste Aufnahmebereich und der zweite Aufnahmebereich im Wesentlichen in einer horizontalen Ebene liegen.

Der Spülgutträger stellt somit eine Art Besteckschublade dar, welche zusätzlich zu den in der Geschirrspülmaschine vorgesehenen Geschirrkörben angeordnet ist. Im Gegensatz zum Stand der Technik erlaubt es der erfindungsgemäße Spülgutträger, neben der Aufnahme von Besteckteilen auch kleinere Behältnisse aufzunehmen, welche aufgrund der gegenüber der Horizontalen geneigte Auflagefläche gut getrocknet werden können. Der Spülgutträger stellt somit eine Mehrzweck-Besteckschublade dar. Während der erste Aufnahmebereich in klassischer Weise zur geordneten Aufnahme von Besteckteilen ausgebindet ist, ermöglicht es die Ausgestaltung des zweiten Aufnahmebereichs wahlweise sowohl Besteckteile als auch andere Geschirrteile abzulegen.

In einer zusätzlichen Ausführungsform verfügt der erste Aufnahmebereich über Besteckaufnahmen in Form von Besteckhalten und Besteckauflagem für die vereinzelte und vorzugsweise jeweils auf der Seite liegende Aufnahme von Besteckteilen, wobei der Aufnahmebereich vorzugsweise im Wesentlichen horizontal ist.. Damit können die Besteckteile so positioniert werden, dass das Spülwasser ungehindert abfließen kann.

In einer Ausgestaltung der Erfindung sind in dem zweiten Aufnahmebereich des Spülgutträgers wenigstens zwei Spülguthalter vorgesehen, deren Auflageflächen zueinander vorzugsweise parallel verlaufen. Hierdurch werden durch obere Abschnitte der jeweiligen Spülguthalter Auflagepunkte für in dem zweiten Aufnahmebereich abzulegende Besteckteile geschaffen.

In einer weiteren Ausgestaltung ist in dem Spülguthalter bzw. den Spülguthaltern eine Mehrzahl an zweiten Besteckaufnahmen derart integriert, dass die in dem zweiten Aufnahmebereich angeordneten Besteckteile, durch die zweiten Besteckaufnahmen gehaltert, senkrecht zur Längserstreckung der Auflagefläche des Spülgutbehälters anordenbar sind. Die zweiten Besteckaufnahmen bilden z.B. Besteckauflagen und Besteckhalter aus. Dies kann z.B. durch Profilierung der oberen Abschnitte der Spülguthalter realisiert sein. Zur Aufnahme von Besteckteilen in dem zweiten Aufnahmebereich können auch die durch die Spülguthalter bereitgestellten Auflageflächen verwendet werden, wobei in diesen lediglich eine lose, ungeordnete Ablage der Besteckteile in Richtung der Auflageflächen ermöglicht wird. Zweckmäßiger ist allerdings die Nutzung der in die Spülguthalter integrierten zweiten Besteckaufnahmen, da diese eine sortierte Aufnahme der Besteckteile ermöglichen, in dem diese senkrechten Auflageflächen des Spülguthalters angeordnet werden.

In einer zweckmäßigen Ausgestaltung weist der Spülgutträger in dem zweiten Aufnahmebereich eine größere Höhe als in dem ersten Aufnahmebereich auf, wobei die Beladungsseite des Spülgutträgers in einer Ebene liegt. Die größere Höhe in dem zweiten Aufnahmebereich ermöglicht die Ablage von Tassen und kleineren Schüsseln, ohne dass diese über die Beladungsseite des Spülgutträgers hinausragen. Hierdurch kann der Spülgutträger Platz sparend unmittelbar unterhalb des Behälterdachs oder unerhalb eines Geschirrkorbes angeordnet werden.

Der Spülgutträger ist in einer weiteren Ausgestaltung in der Geschirrspülmaschine herausziehbar gelagert, wobei der erste und zweite Aufnahmebereich in ihrer Längserstreckung jeweils parallel zur Einschubrichtung des Spülgutträgers angeordnet sind. Der Spülgutträger ist somit unabhängig von den weiteren in der Geschirrspüle vorgesehenen Geschirrkörben herausziehbar. Dies ermöglicht eine einfache Beladung des Spülgutträgers. Die Anordnung des ersten und des zweiten Aufnahmebereichs in ihrer Längserstreckung parallel zur Einschubrichtung ermöglicht eine optimale Ausnutzung des Behältervolumens des Spülraums, da unmittelbar unterhalb des Spülgutträgers ein entsprechend gestalteter Geschirrkorb der Geschirrspülmaschine angebracht werden kann.

Zweckmäßigerweise erstrecken sich der erste und der zweite Aufnahmebereich über die gesamte Tiefe des Spülgutträgers.

In einer weiteren Ausgestaltung weist der Spülgutträger einen Grundkorb aus einem umlaufenden Drahtgestell und quer oder längs zur Einschubrichtung verlaufende Drähte auf, wobei die ersten Besteckaufnahmen und der zumindest eine Spülguthalter jeweils als Einsatz lösbar an dem Grundkorb befestigt sind oder der Spülgutträger verfügt über eine eigene, unabhängige Auszugsmechanik. Besteckaufnahmen und Spülguthalter können sich dabei an den Drähten des Drahtgestells abstützen. Eine separate Auszugsmechanik hat den Vorteil, dass der erfindungsgemäße Spülgutträger unabhängig vom Grundkorb aus dem Spülbehälter herausgezogen werden kann.

Zweckmäßigerweise sind dabei die ersten Besteckaufnahmen und der zumindest eine Spülguthalter einstückig ausgebildet und grobmaschig aus einem Kunststoff gefertigt. Die Fertigung aus einem Kunststoff ermöglicht die einfache Befestigung an dem Spülgutträger durch entsprechend angeformte Rastverbindungen. Natürlich können der Einsatz für die erste Besteckaufnahme und der Einsatz für die Spülguthalter auch getrennt ausgeführt sein. Bevorzugt sind die Spülguthalter einstückig ausgebildet. Jedoch ist es auch ohne weiteres möglich, einzelne Spülguthalter in dem zweiten Aufnahmebereich in dem Drahtgesteit lösbar zu befestigen.

Weitere Vorteile und Ausgestaltungen der Erfindung werden nachfolgend anhand der Figuren näher erläutert. Es zeigen:
- Fig. 1: einen über einem Geschirrkorb angeordneten Spülgutträger in einer Schnittdarstellung,
- Fig. 2: eine Draufsicht auf einen erfindungsgemäßen Spülgutträger, und
- Fig. 3: einen Schnitt durch den in Fig. 2 dargestellten Spülguthalter.

In Fig. 1 ist ein erfindungsgemäßer Spülgutträger 10 dargestellt, der vorzugsweise oberhalb eines Geschirrkorbes 50 angeordnet ist, wobei jede beliebe Anordnung im Spülraum einer Geschirrspülmaschine möglich ist. Die Schnittdarstellung zeigt die Anordnung von der Seite her, wie sie ein Benutzer der Geschirrspülmaschine beim Öffnen der Tür sieht. Der Spülgutträger 10 ist in einen ersten Aufnahmebereich 14 und einen zweiten Aufnahmebereich 15 aufgeteilt, wobei diese jeweils in etwa die Hälfte der Breite B des Spülgutträgers 10 einnehmen. Diese Aufteilung ist rein willkürlich und könnte auch anders gewählt werden. Der erste Aufnahmebereich 14 und der zweite Aufnahmebereich 15 sind vorzugsweise im Wesentlichen in einer Ebene angeordnet.

In dem ersten Aufnahmebereich 14 ist ein Besteckeinsatz 20 angeordnet, der beispielhaft erste Besteckaufnahmen 21 und Besteckhalter 22 aufweist. Durch diese ist es möglich, Besteckteile 40 sortiert, nebeneinander liegend, in dem ersten Aufnahmebereich über die gesamte Tiefe des Spülgutträgers 10 anzuordnen. Neben dem in der Figur dargestellten Messer können natürlich auch Gabeln, Löffel und andere Besteckteile einsortiert werden. Die genaue Konstruktion des Besteckeinsatzes 20 ist für das Wesen der Erfindung von untergeordneter Bedeutung. Der Besteckeinsatz könnte beispielsweise wie in der einleitend beschriebenen EP 0 186 157 B1, aber auch auf andere Weise gestaltet werden. Der Spülgutträger 10 weist längs des ersten Aufnahmebereichs 14 eine Höhe H1 auf.

In seinem zweiten Aufnahmebereich 15 ist der Spülgutträger 10 dazu eingerichtet, kleinere Spülgutteile, wie z.B. Tassen, niedrige Gläser, Dessertschalen, oder alternativ Besteck in Quer- oder Längsrichtung, lange Messer, Kochlöffel usw. aufzunehmen. Zu diesem Zweck ist der zweite Aufnahmebereich 15 beispielsweise mit zwei Spülguthaltern 30 versehen, welche jeweils über eine gegenüber der Horizontalen geneigte Auflagefläche 34 verfügen. Auf den Auflageflächen 34 sind, wie in der Figur dargestellt, die Geschirrteile in Schräglage aufgelegt, so dass der Trocknungsvorgang durch ein Ablaufen des Wassers in Mulden der Geschirrteile erleichtert wird. Spülguthalter und Besteckeinsatz können aus einem Kunststoff gefertigt sein. Die beiden genannten Elemente können einstückig zusammen ausgebildet oder als getrennte Einsätze vorliegen. Sämtliche Spülguthalter 30 sind dabei grobmaschig für ein optimales Bespülen des Geschirrs geöffnet. Die Neigung der Auflagefläche 34 des Spülguthalters 30 kann auch verstellbar ausgeführt sein, z. B. indem der Spülguthalter 30 über eine horizontale Achse verschwenkt und arretiert werden kann (nicht dargestellt).

Der Spülgutträger 10 weist einen Grundkorb 11 aus einem umlaufenden Drahtgestell 12 auf, wobei in dessen Bodenbereich sich einige wenige in Quer- oder Längsrichtung durchgehende Bodendrähte 13 befinden. In diesen Grundkorb sind die als Einsätze ausgeführten Spülguthalter 30 und der Besteckeinsatz lösbar eingesetzt, wobei die Verbindung über eine Verrastung im Drahtrahmen erfolgen kann. Die Spülguthalter 30 als Einsätze bestehen vorzugsweise aus Kunststoff. Die Abstützung der Einsätze findet an den durchgehenden Bodendrähten 13 statt, die ebenfalls besser aus der Fig. 2 hervorgehen. Der Spülgutträger 10 besteht somit aus einem Grundkorb 11 und einem Spülguthalter 30 aus Kunststoff. In einer weiteren nicht dargestellten Ausführungsform kann der Spülgutträger 10 auch nur aus einem Material bestehen, z. B. Kunststoff, d. h. ohne Grundkorb 11.

Damit das Spülgut, insbesondere die Geschirrteile 41, nicht über die Beladungsseite 16 hinaus steht, weist der Spülgutträger 10 im zweiten Aufnahmebereich eine Höhe H2 auf, welche größer als die Höhe H1 ist. Der Übergangsbereich zwischen der Höhe H2 und der Höhe H1, der dem zweiten Aufnahmebereich zugeordnet ist, stellt funktionell eine Auflagefläche 35 dar. Der Übergangsbereich 35 kann dabei integraler Bestandteil des benachbarten Spülguthalters 30 bzw. des sämtliche Spülguthalter 30 umfassenden Einsatzes darstellen. Das unterste Ende des ersten Aufnahmebereiches 14 in vertikaler Richtung liegt höher als das unterste Ende des zweiten Aufnahmebereiches 15 in vertikaler Richtung, wobei diese Höhenanordnung auch umgekehrt oder in beliebig anderer Konstellation au ersten ausgeführt werden kann, z. B. die gleiche Höhe des untersten Endes des ersten und zweiten Aufnahmebereiches 14, 15.

Die Lagerung sowohl des Spülgutträgers 10 als auch des Geschirrkorbes 50 erfolgt in bekannter Weise über eine Auszugsmechanik, wobei der Spülgutträger 10 und der Geschirrkorb 50 beidseitig jeweils mit mehreren Befestigungsmitteln 17 bzw. 52 versehen sind, die einen Teil der Auszugsmechanik darstellen. Bei den Befestigungsmitteln kann es sich beispielsweise um drehbar gelagerte Rädchen handeln. Die Bewegungsrichtung des Spülgutträgers beim Bedienen ist durch den Pfeil mit dem Bezugszeichen 18 gekennzeichnet (Fig. 2). Des Weiteren kann der erfindungsgemäße Spülgutträger 10 auch nicht an einem Geschirrkorb 50 befestigt sein und über eine eigene, unabhängige Auszugsmechanik verfügen.

Aus der Fig. 2 geht eine Draufsicht auf den erfindungsgemäßen Spülgutträger hervor, in der eine beispielhafte Anordnung von Besteckteilen 40 in dem ersten Aufnahmebereich 14 und eine beispielhafte Anordnung von Geschirrteilen 41 sowie Besteckteilen 40 in dem zweiten Aufnahmebereich 15 dargestellt ist. In dem ersten Aufnahmebereich 14 ist, wie beschrieben, ein Besteckeinsatz 20 angeordnet, der ein sortiertes Einordnen der Besteckteile 40 ermöglicht, so dass diese ohne Spülschatten mit einer ausreichenden Menge an Spülflüssigkeit beaufschlagt werden können. Um das Trocknen der Besteckteile 40 zu erleichtern, sind diese mittels Besteckhaltern 22 auf der Seite liegend befestigt.

Zur Veranschaulichung ist lediglich ein Teil des Besteckeinsatzes 20 dargestellt, so dass die Lagerung des grobmaschigen Besteckeinsatzes 20 auf den sich in Querrichtung erstreckenden Drähten 13 des Grundkorbs 11 erkennbar ist. Obwohl dies aus der Darstellung nicht hervorgeht, erstrecken sich die Drähte 13 über die gesamte Breite des Spülgutträgers 10, so dass auch die Spülguthalter 30 sich an diesen abstützen können.

Das Einsortieren der Geschirrteile 41, die in der Figur durch Tassen und kleine Schalen repräsentiert sind, erfolgt in bekannter Weise. Wie aus Fig. 3 besser hervorgeht, können die oberen Abschnitte der Spülguthalter 30 mit zweiten Besteckaufnahmen 31, 32, 33 versehen sein, die eine Einsortierung der Besteckteile 40 senkrecht zu den Auflageflächen 34, 35 der Spülguthalter 30 erlauben. Hinsichtlich der Ausgestaltung der zweiten Besteckaufnahmen bestehen keine besonderen Anforderungen, sofern lediglich sichergestellt ist, dass in den Vertiefungen gelagerte Besteckteile gegen ein Verrutschen in Einschubrichtung 18 gesichert sind. Die zweiten Besteckaufnahmen können, wie gezeigt, trapezförmig, zick-zack-förmig, wellenförmig oder rechteckförmig ausgebildet sein. Das Ausbilden von Vorsprüngen und Erhebungen in den oberen Abschnitten der Spülguthalter 30 ist ebenfalls denkbar.

Die erfindungsgemäße Ausgestaltung des Spülgutträgers 10 erlaubt es natürlich auch, besonders lange Besteckteile längs der Auflageflächen auf die Spülguthalter abzulegen.

Der erfindungsgemäße Spülgutträger ermöglicht eine universelle Nutzbarkeit und sorgt für eine optimale Trocknung des Spülgutes. Bevorzugt wird der Spülgutträger 10 oberhalb des oberen Geschirrkorbes in einer Geschirrspülmaschine angeordnet, da dort die Temperaturen im Trocknungsgang am höchsten sind. Durch die Möglichkeit, den Spülgutträger aus dem Spülraum der Geschirrspülmaschine herauszuziehen, ist ein bequemes Be-und Entladen gewährleistet. Durch die universelle Nutzbarkeit kann auf die Verwendung von Etageren im oberen Geschirrkorb der Geschirrspülmaschine verzichtet werden. Die Anordnung des unterhalb des Spülgutträgers 10 angeordneten Geschirrkorbes 50 kann dabei, wie in Fig. 1 gezeigt, erfolgen, bei dem der Verlauf der Beladungsseite 51 an die Unterseite des Spülgutträgers 10 angepasst ist.

### Bezugszeichenliste

- 10: Spülgutträger
- 11: Grundkorb
- 12: umlaufendes Drahtgestell
- 13: Bodendraht
- 14: erster Aufnahmebereich
- 15: zweiter Aufnahmebereich
- 16: Beladungsseite
- 17: Befestigungsmittel
- 18: Bewegungsrichtung des Spülgutträgers
- 20: Besteckeinsatz
- 21: Besteckaufnahme
- 22: Besteckhalter
- 30: Spülguthalter
- 31: Besteckaufnahme
- 32: Besteckaufnahme
- 33: Besteckaufnahme
- 34: Auflagefläche
- 35: Auflagefläche
- 40: Besteckteil
- 41: Geschirrteil
- 50: Geschirrkorb
- 51: Beladungsseite
- 52: Befestigungsmittel
- T: Tiefe
- H₁, H₂: Höhe
- B: Breite

## Patentansprüche

1. Spülgutträger (10) für eine Geschirrspülmaschine, umfassend
- einen ersten als Besteckaufnahme (21) ausgebildeten Aufnahmebereich (14), auf dem Besteckteile (40) liegend ablegbar sind,
- einen zweiten Aufnahmebereich (15) für Spülgut (40,41) mit wenigstens einem Spülguthalter (30),
- **dadurch gekennzeichnet, dass** der wenigstens eine Spülguthalter (30) über eine gegenüber der Horizontalen geneigte oder neigbare Auflagefläche (34) für das Spülgut (40, 41) verfügt und
- der erste Aufnahmebereich (14) und der zweite Aufnahmebereich (15) im Wesentlichen in einer horizontalen Ebene liegen.

2. Spülgutträger nach Anspruch 1, **dadurch gekennzeichnet, dass** der erste Aufnahmebereich (14) Besteckaufnahmen in Form von Besteckhalten und Besteckauflagem für die vereinzelte und vorzugsweise jeweils auf der Seite liegende Aufnahme von Besteckteilen verfügt, wobei der Aufnahmebereich (14) vorzugsweise im Wesentlichen horizontal ist.

3. Spülgutträger nach Anspruch 1oder 2, **dadurch gekennzeichnet, dass** in dem zweiten Aufnahmebereich (15) des Spülgutträgers (10) wenigstens zwei Spülguthalter (30) vorgesehen sind, deren Auflageflächen (34) zueinander vorzugsweise parallel verlaufen.

4. Spülgutträger nach einem der vorhergehenden Ansprüche, **dadurch gekennzeichnet, dass** in den Spülguthalter (30) eine Mehrzahl an zweiten Besteckaufnahmen (31,32,33) derart integriert ist, dass die in dem zweiten Aufnahmebereich (15) angeordneten Besteckteile (40), durch die zweiten Besteckaufnahmen gehaltert, senkrecht zur Längserstreckung der Auflagefläche (34) des Spülguthalters (30) anordenbar sind.

5. Spülgutträger nach einem der vorhergehenden Ansprüche, **dadurch gekennzeichnet, dass** dieser in dem zweiten Aufnahmebereich (15) eine größere Höhe als in dem ersten Aufnahmebereich (14) aufweist, wobei die Beladungsseite (16) des Spülgutträgers (10) in einer Ebene liegt.

6. Spülgutträger nach einem der vorhergehenden Ansprüche, **dadurch gekennzeichnet, dass** dieser in der Geschirrspülmaschine herausziehbar gelagert ist, wobei der erste und der zweite Aufnahmebereich (14,15) in ihrer Längserstreckung jeweils parallel zur Einschubrichtung (18) des Spülgutträgers (10) angeordnet sind.

7. Spülgutträger nach einem der vorhergehenden Ansprüche, **dadurch gekennzeichnet, dass** sich der erste und der zweite Aufnahmebereich (14,15) über die gesamte Tiefe (T) des Spülgutträgers (10) erstrecken.

8. Spülgutträger nach einem der vorhergehenden Ansprüche, **dadurch gekennzeichnet, dass** der Spülgutträger (10) einen Grundkorb (11) aus einem umlaufenden Drahtgestell (12) und quer oder längs zur Einschubrichtung (18) verlaufenden Drähten (13) aufweist und die ersten Besteckaufnahmen (14) und der zumindest eine Spülguthalter (30) als Einsatz lösbar an dem Grundkorb (11) befestigt sind oder der Spülgutträger (10) über eine eigene, unabhängige Auszugsmechanik verfügt.

9. Spülgutträger nach einem der vorhergehenden Ansprüche, **dadurch gekennzeichnet, dass** die ersten Besteckaufnahmen (21) und der zumindest eine Spülguthalter (30) einstückig ausgebildet sind und grobmaschig aus einem Kunststoff gefertigt sind.

10. Geschirrspülmaschine mit einem durch eine Tür verschließbaren Spülraum, der mindestens eine Sprühvorrichtung und wenigstens einen herausziehbaren Geschirrkorb (50) aufweist, **dadurch gekennzeichnet, dass** im Spülraum wenigstens ein Spülgutträger (10) nach einem der vorhergehenden Ansprüche vorhanden ist.

11. Geschirrspülmaschine nach Anspruch 10, **dadurch gekennzeichnet, dass** der Spülgutträger (10) aus dem Spülraum herausziehbar ist.

12. Geschirrspülmaschine nach Anspruch 10 oder 11, **dadurch gekennzeichnet, dass** der Spülgutträger (10) im Betriebszustand oberhalb des Geschirrkorbs (50) angebracht ist und die äußeren Abmaße des Geschirrkorbs (50) an den Spülgutträger (10) angepasst sind.

## Claims

1. Support (10) for items to be washed for a dishwasher comprising
- a first receiving region (14) which is constructed as a cutlery receptacle (21) and on which items of cutlery (14) can be placed lying down,
- a second receiving region (15) for items (40, 41) to be washed, with at least one
holder (30) for items to be washed,
**characterised in that**
- the at least one holder (30) for items to be washed has a support surface (34), which is inclined or inclinable relative to the horizontal, for the items (40, 41) to be washed and
- the first receiving region (14) and the second receiving region (15) lie substantially in a horizontal plane.

2. Support for items to be washed according to claim 1, **characterised in that** the first receiving region (14) comprises cutlery receptacles in the form of cutlery holders and cutlery rests for separate reception of items of cutlery preferably each lying on its side, wherein the receiving region (14) is preferably substantially horizontal.

3. Support for items to be washed according to claim 1 or 2, **characterised in that** at least two holders (30), the support surfaces (34) of which preferably extend parallel to one another, for the items to be washed are provided in the second receiving region (15) of the support (10) for items to be washed.

4. Support for items to be washed according to any one of the preceding claims, **characterised in that** a plurality of second cutlery receptacles (31, 32, 33) is integrated in the holders (30) for items to be washed in such a manner that the items of cutlery (40) arranged in the second receiving region (15) and held by the second cutlery receptacles can be arranged perpendicularly to the longitudinal direction of the support surface (34) of the holder (30) for items to be washed.

5. Support for items to be washed according to any one of the preceding claims, **characterised in that** this has in the second receiving region (15) a greater height than in the first receiving region (14), wherein the loading side (16) of the support (10) for items to be washed lies in a plane.

6. Support for items to be washed according to any one of the preceding claims, **characterised in that** this is mounted in the dishwasher to be withdrawable, wherein the first and second receiving regions (14, 15) are arranged in the length direction thereof to be respectively parallel to the direction (18) of insertion of the support (10) for items to be washed.

7. Support for items to be washed according to any one of the preceding claims, **characterised in that** the first and second receiving regions (14, 15) extend over the entire depth (T) of the support (10) for items to be washed.

8. Support for items to be washed according to any one of the preceding claims, **characterised in that** the support (10) for items to be washed comprises a base basket (11) consisting of an encircling wire frame (12) and wires (13) extending transversely or longitudinally with respect to the insertion direction (18) and the first cutlery receptacles (14) and the at least one holder (30) for items to be washed are detachably fastened as an insert to the base body (11) or the support (10) for items to be washed comprises an individual, independent withdrawal mechanism.

9. Support for items to be washed according to any one of the preceding claims, **characterised in that** the first cutlery receptacles (21) and the at least one holder (30) for items to be washed are of integral construction and are made in coarse mesh from a plastics material.

10. Dishwasher with a rinsing chamber which is closable by a door and which has at least one spray device and at least one withdrawable dishes basket (50), **characterised in that** at least one support (10) for items to be washed according to any one of the preceding claims is present in the rinsing chamber.

11. Dishwasher according to claim 10, **characterised in that** the support (10) for items to be washed is withdrawable from the rinsing chamber.

12. Dishwasher according to claim 10 or 11, **characterised in that** the support (10) for items to be washed is, in the operational state, mounted above the dishes basket (50) and the outer dimensions of the dishes basket (50) are matched to the support (10) for items to be washed.

## Revendications

1. Support d'articles à laver (10) pour un lave-vaisselle, comprenant
- une première zone de logement (14) conçue sous forme de logement pour couverts (21), sur laquelle des éléments de couverts (40) peuvent être déposés couchés,
- une seconde zone de logement (15) pour des articles à laver (40, 41) comprenant au
moins un support d'articles à laver (30),
**caractérisé en ce qu'**au moins le support d'articles à laver (30) dispose d'une surface d'appui (34), inclinée ou inclinable par rapport à l'horizontale, pour l'article à laver (40, 41) et
- la première zone de logement (14) et la seconde zone de logement (15) sont situées sensiblement dans un plan horizontal.

2. Support d'articles à laver selon la revendication 1, **caractérisé en ce que** la première zone de logement (14) dispose de logements de couverts sous forme de retenues de couverts et de supports de couverts pour le logement individuel et de préférence situé à chaque fois sur le coté, d'éléments de couverts, la zone de logement (14) étant de préférence sensiblement horizontale.

3. Support d'articles à laver selon la revendication 1 ou 2, **caractérisé en ce que**, dans la seconde zone de logement (15) du support d'articles à laver (10), il est prévu au moins deux supports d'articles à laver (30), dont les surfaces d'appui (34) sont agencées de préférence parallèlement entre elles.

4. Support d'articles à laver selon l'une des revendications précédentes, **caractérisé en ce qu'**une pluralité de seconds logements de couverts (31, 32, 33) est intégrée dans le support d'articles à laver (30) de telle sorte que les éléments de couverts (40) disposés dans la seconde zone de logement (15) peuvent être disposés, maintenus par les seconds logements de couverts, perpendiculairement à l'extension longitudinale de la surface d'appui (34) du support d'articles à laver (30).

5. Support d'articles à laver selon l'une des revendications précédentes, **caractérisé en ce que** celui-ci présente dans la seconde zone de logement (15) une hauteur plus grande que dans la première zone de logement (14), le côté de chargement (16) du support d'articles à laver (10) étant disposé dans un plan.

6. Support d'articles à laver selon l'une des revendications précédentes, **caractérisé en ce que** celui-ci est maintenu dans le lave-vaisselle de façon extractible, la première et la seconde zone de logement (14, 15) étant disposées dans leur extension longitudinale à chaque fois parallèlement au sens d'introduction (18) du support d'articles à laver (10).

7. Support d'articles à laver selon l'une des revendications précédentes, **caractérisé en ce que** la première et la seconde zones de logement (14, 15) s'étendent sur toute la profondeur (T) du support d'articles à laver (10).

8. Support d'articles à laver selon l'une des revendications précédentes, **caractérisé en ce que** le support d'articles à laver (10) présente un panier de base (11) à base d'un châssis métallique (12) périphérique et de fils (13) agencés dans le sens transversal ou longitudinal au sens d'introduction (18) et les premiers logements de couverts (14) et le au moins un support d'articles à laver (30) sont fixés sous forme d'insert de façon amovible sur le panier de base (11) ou le support d'articles à laver (10) dispose d'un mécanisme d'extraction propre et indépendant.

9. Support d'articles à laver selon l'une des revendications précédentes, **caractérisé en ce que** les premiers logements de couverts (21) et le au moins un support d'articles à laver (30) sont conçus d'une seule pièce et sont fabriqués avec des grosses mailles à base d'une matière synthétique.

10. Lave-vaisselle comprenant un espace de lavage pouvant être fermé par une porte, qui présente au moins un dispositif de pulvérisation et au moins un panier à vaisselle (50) extractible, **caractérisé en ce qu'**au moins un support d'articles à laver (10) selon l'une des revendications précédentes est présent dans l'espace de lavage.

11. Lave-vaisselle selon la revendication 10, **caractérisé en ce que** le support d'articles à laver (10) peut être sorti de l'espace de lavage.

12. Lave-vaisselle selon la revendication 10 ou 11, **caractérisé en ce que** le support d'articles à laver (10) est placé dans l'état de service au-dessus du panier à vaisselle (50) et les dimensions extérieures du panier à vaisselle (50) sont adaptées au support d'articles à laver (10).
